# EUROPÄISCHE PATENTSCHRIFT

(11) **EP 1 079 012 B1**
(45) Veröffentlichungstag und Bekanntmachung des Hinweises auf die Patenterteilung: **20.02.2008**
(21) Anmeldenummer: 00116933.3
(22) Anmeldetag: 05.08.2000
(51) Int. Cl.: D04H 3/16

(54) **Anlage für die Herstellung einer Spinnvliesbahn aus Kunststoffilamenten**
Apparatus for producing a spunbonded web from synthetic filaments
Dispositif pour le production d'un voile de tissé-lié de filaments synthétiques

(30) Priorität: 25.08.1999 DE 19940333
(43) Veröffentlichungstag der Anmeldung: 28.02.2001
(73) Patentinhaber: Reifenhäuser GmbH & Co. KG Maschinenfabrik, 53839 Troisdorf (DE)
(72) Erfinder: Achterwinter, Norbert, Ing., 40723 Hilden (DE); Eilers, Peter, Ing., 53840 Troisdorf (DE); Langen, Nicole, Ing., 53225 Bonn (DE)
(74) Vertreter: Rohmann, Michael

(56) Entgegenhaltungen:
- US-A- 4 812 112
- US-A- 5 460 500
- US-A- 5 820 888

## Beschreibung

Die Erfindung betrifft eine Anlage für die Herstellung einer Spinnvliesbahn aus Kunststoffilamenten, mit einem Spinnkopf, aus dessen Spinndüsenbohrungen die Kunststoffilamente aus thermoplastischem Kunststoff austreten, und mit einem endlos umlaufenden Ablegesiebband, auf dem die Kunststoffilamente zur Spinnvliesbahn abgelegt werden, wobei im Ablegebereich der Kunststoffilamente unter dem Obertrum des Ablegesiebbandes ein einen rechteckigen Querschnitt aufweisender Ansaugkanaleintritt einer Luftabsaugeinrichtung angeordnet ist und der Ansaugkanaleintritt eine etwa der Breite des Ablegesiebbandes entsprechende Länge aufweist.

Bei bekannten Anlagen der genannten Art (DE 43 12 419 C2) können die Strömungs- bzw. Druckverhältnisse im Ablegebereich der Kunststoffilamente regelmäßig nur durch Veränderung der Einstellung des Sauggebläses der Luftabsaugeinrichtung beeinflußt werden.

Der Erfindung liegt die Aufgabe zugrunde, anzugeben, wie man mit verhältnismäßig einfachen konstruktiven Mitteln zwecks leichterer Beeinflussung der Vliesstoffherstellung eine größere Varianz der Strömungs- und Druckverhältnisse im Ablegebereich der Kunststoffilamente erreichen kann.

Die erfindungsgemäße Lösung dieser Aufgabe besteht darin, daß an den beiden Längsrändern des Ansaugkanaleintrittes jeweils eine sich über die gesamte Länge des Ansaugkanaleintrittes erstreckende, zum Obertrum des Ablegesiebbandes hin gerichtete und um den zugeordneten Längsrand verschwenkbare Leitklappe angelenkt ist.

Die Erfindung geht hierbei von der Überlegung aus, daß die angestrebte Vergrößerung der Varianz der Strömungs- und Druckverhältnisse im Ablegebereich der Kunststoffilamente dadurch erreicht werden kann, daß man die Gestalt des Ansaugkanaleintrittes variabel gestaltet. Dies ermöglichen am einfachsten die verschwenkbaren Leitklappen, mit deren Hilfe die Größe und Lage des Ansaugkanaleintrittes in weiten Grenzen verändert werden können.

Nach bevorzugter Ausführungsform der Erfindung sind die beiden Leitklappen unabhängig voneinander einstellbar. Die Leitklappen selbst können aus einem geschlossenen oder vorzugsweise gelochten Blech bestehen; eine Kombination eines geschlossenen Bleches am einen Längsrand mit einem gelochten Blech am anderen Längsrand ist ebenfalls möglich. Der Einsatz gelochter Bleche führt nämlich zu einem weiteren Beeinflussungsparameter, nämlich einem definierten Nebensaugluftstrom, dessen Richtung und Größe ebenso wie beim Hauptluftstrom durch die Stellung der Leitklappen verändert werden kann. Zur Vermeidung von unerwünschten Luftströmen sollten die freien oberen Längsränder der Leitklappen ein aufgesetztes Rundprofil aufweisen. Vorzugsweise sind den Leitklappen Betätigungsaggregate zugeordnet. Im übrigen empfiehlt es sich natürlich, in der Luftabsaugeinrichtung ein einstellbares Sauggebläse zu verwenden.

Im folgenden wird die Erfindung anhand einer ein Ausführungsbeispiel darstellenden Zeichnung näher erläutert. Es zeigen in schematischer Darstellung
- Fig. 1: eine Anlage für die Herstellung einer Spinnvliesbahn aus Kunststoffilamenten und
- Fig. 2: perspektivisch einen Teil der Luftabsaugeinrichtung der Anlage gemäß Fig. 1.

Die in den Figuren dargestellte Anlage dient der Herstellung einer Spinnvliesbahn S aus Kunststoffilamenten K. Vorgesehen ist zunächst ein Spinnkopf 1, aus dessen Spinndüsenbohrungen die Kunststoffilamente K aus thermoplastischem Kunststoff austreten. Unter dem Spinnkopf 1 ist mit Abstand ein endlos umlaufendes Ablegesiebband 2 angeordnet, auf dem die Kunststoffilamente K zur Spinnvliesbahn S abgelegt werden. Im Ablegebereich 3 der Kunststoffilamente K ist unter dem Obertrum 4 des Ablegesiebbandes 2 ein Ansaugkanaleintritt 5 einer Luftabsaugeinrichtung 6 angeordnet. Der Ansaugkanaleintritt 5 weist rechteckigen Querschnitt auf und besitzt eine Länge L, die etwa der Breite B des Ablegesiebbandes 2 entspricht.

Wie man insbesondere aus der Fig. 2 verifiziert, ist an den beiden Längsrändern 7 des Ansaugkanaleintrittes 5 jeweils eine Leitklappe 8 angelenkt, die sich über die gesamte Länge des Ansaugkanaleintrittes 5 erstreckt, zum Obertrum 4 des Ablegesiebbandes 2 hin gerichtet ist und um den zugeordneten Längsrand 7 verschwenkbar ausgebildet ist. Beide Leitklappen 8 sind unabhängig voneinander einstellbar. Im Ausführungsbeispiel bestehen beide Leitklappen 8 aus einem gelochten Blech. Außerdem sind die freien oberen Längsränder der Leitklappen mit einem aufgesetzten Rundprofil 9 versehen. Im übrigen erkennt man, daß den Leitklappen 8 Betätigungsaggregate 10 zugeordnet sind, die die Verstellung der Leitklappen 8 und deren Halten in einer vorgegebenen Stellung erlauben. Im einzelnen nicht dargestellt ist, daß der Luftabsaugeinrichtung 6 ein einstellbares Sauggebläse zugeordnet ist.

Aus der Fig. 2 läßt sich entnehmen, wie sich durch Verstellung der Leitklappen 8 die Größe und Lage der Öffnung des Ansaugkanaleintrittes 5 relativ zum Spinnkopf 1 verändern läßt.

## Patentansprüche

1. Anlage für die Herstellung einer Spinnvliesbahn aus Kunststoffilamenten, mit einem Spinnkopf, aus dessen Spinndüsenbohrungen die Kunststoffilamente aus thermoplastischem Kunststoff austreten, und mit einem endlos umlaufenden Ablegesiebband, auf dem die Kunststoffilamente zur Spinnvliesbahn abgelegt werden, wobei im Ablegebereich der Kunststoffilamente unter dem Obertrum des Ablegesiebbandes ein einen rechteckigen Querschnitt aufweisender Ansaugkanaleintritt einer Luftabsaugeinrichtung angeordnet ist und der Ansaugkanaleintritt eine etwa der Breite des Ablegesiebbandes entsprechende Länge aufweist, **dadurch gekennzeichnet, daß** an den beiden Längsrändern (7) des Ansaugkanaleintrittes (5) jeweils eine sich über die gesamte Länge (L) des Ansaugkanaleintrittes (5) erstreckende, zum Obertrum (4) des Ablegesiebbandes (2) hin gerichtete und um den zugeordneten Längsrand (7) verschwenkbare Leitklappe (8) angelenkt ist.

2. Anlage nach Anspruch 1, **dadurch gekennzeichnet, daß** die beiden Leitklappen (8) unabhängig voneinander einstellbar sind.

3. Anlage nach Anspruch 1 oder 2, **dadurch gekennzeichnet, daß** wenigstens eine der beiden Leitklappen (8) aus einem geschlossenen Blech besteht.

4. Anlage nach einem der Ansprüche 1 bis 3, **dadurch gekennzeichnet, daß** wenigstens eine der beiden Leitklappen (8) aus einem gelochten Blech besteht.

5. Anlage nach einem der Ansprüche 1 bis 4, **dadurch gekennzeichnet, daß** die freien oberen Längsränder der Leitklappen (8) ein aufgesetztes Rundprofil (9) aufweisen.

6. Anlage nach einem der Ansprüche 1 bis 5, **dadurch gekennzeichnet, daß** den Leitklappen (8) Betätigungsaggregate (10) zugeordnet sind.

7. Anlage nach einem der Ansprüche 1 bis 6, **dadurch gekennzeichnet, daß** die Luftabsaugeinrichtung (6) ein einstellbares Sauggebläse aufweist.

## Claims

1. Installation for producing a spunbonded nonwoven web from plastic filaments, comprising a spinning head, from the spinning nozzle openings of which the plastic filaments made from thermoplastic plastic emerge, and comprising an endlessly revolving screen belt on which the plastic filaments are deposited so as to form the spunbonded nonwoven web, wherein a suction channel inlet of an air suction device is arranged in the depositing area of the plastic filaments below the upper run of the screen belt, said suction channel inlet having a rectangular cross section and a length which corresponds approximately to the width of the screen belt, **characterised in that** a respective baffle flap (8) is articulated at each of the two longitudinal edges (7) of the suction channel inlet (5), said baffle flap extending over the entire length (L) of the suction channel inlet (5), being directed towards the upper run (4) of the screen belt (2) and being able to be pivoted about the associated longitudinal edge (7).

2. Installation according to claim 1, **characterised in that** the two baffle flaps (8) can be adjusted independently of one another.

3. Installation according to claim 1 or 2, **characterised in that** at least one of the two baffle flaps (8) consists of a solid metal sheet.

4. Installation according to one of claims 1 to 3, **characterised in that** at least one of the two baffle flaps (8) consists of a perforated metal sheet.

5. Installation according to one of claims 1 to 4, **characterised in that** the free upper longitudinal edges of the baffle flaps (8) have a round profile (9) placed thereon.

6. Installation according to one of claims 1 to 5, **characterised in that** operating devices (10) are assigned to the baffle flaps (8).

7. Installation according to one of claims 1 to 6, **characterised in that** the air suction device (6) has an adjustable suction blower.

## Revendications

1. Installation destinée à la fabrication d'une nappe de filé-lié composée de filaments en matière plastique, comprenant une tête de filage munie de trous de filière desquels sortent les filaments en matière thermoplastique, et une toile perforée de dépôt tournant sans fin, sur laquelle sont déposés les filaments en matière plastique pour former la nappe de filé-lié, une entrée de canal d'aspiration, de section transversale rectangulaire, d'un dispositif d'aspiration d'air étant disposée dans la zone de dépôt des filaments en matière plastique au-dessous du brin supérieur de la toile perforée de dépôt, et l'entrée de canal d'aspiration présentant une longueur qui correspond à peu près à la largeur de la toile perforée de dépôt, **caractérisée en ce qu'**un volet directeur (8) s'étendant sur toute la longueur (L) de l'entrée de canal d'aspiration (5), dirigé en direction du brin supérieur (4) de la toile perforée de dépôt (2), et pouvant pivoter autour du bord longitudinal (7) associé, s'articule respectivement sur les deux bords longitudinaux (7) de l'entrée de canal d'aspiration (5).

2. Installation suivant la revendication 1, **caractérisée en ce que** les deux volets directeurs (8) sont réglables indépendamment l'un de l'autre.

3. Installation suivant l'une des revendications 1 et 2, **caractérisée en ce qu'**au moins l'un des deux volets directeurs (8) se compose d'une tôle fermée.

4. Installation suivant l'une des revendications 1 à 3, **caractérisée en ce qu'**au moins l'un des deux volets directeurs (8) se compose d'une tôle perforée.

5. Installation suivant l'une des revendications 1 à 4, **caractérisée en ce que** les bords longitudinaux supérieurs libres des volets directeurs (8) présentent un profilé rond (9) mis en place.

6. Installation suivant l'une des revendications 1 à 5, **caractérisée en ce que** des éléments d'actionnement (10) sont associés aux volets directeurs (8).

7. Installation suivant l'une des revendications 1 à 6, **caractérisée en ce que** le dispositif d'aspiration d'air (6) comporte un ventilateur extracteur réglable.
